# EUROPÄISCHE PATENTSCHRIFT

(11) **EP 0 316 617 B1**
(45) Veröffentlichungstag und Bekanntmachung des Hinweises auf die Patenterteilung: **26.05.1993**
(21) Anmeldenummer: 88117682.0
(22) Anmeldetag: 24.10.1988
(51) Int. Cl.: H01J 61/34

(54) **Hochdruckentladungslampe**
High pressure discharge lamp
Lampe à décharge à haute pression

(30) Priorität: 17.11.1987 DE 3739008
(43) Veröffentlichungstag der Anmeldung: 24.05.1989
(73) Patentinhaber: Patent-Treuhand-Gesellschaft für elektrische Glühlampen mbH, 81543 München (DE)
(72) Erfinder: Dassler, Joachim, D-1000 Berlin 20 (DE); Kramer, Klaus, D-1000 Berlin 42 (DE)

(56) Entgegenhaltungen:
- GB-A- 505 172
- GB-A- 759 907

## Beschreibung

Die Erfindung bezieht sich auf eine Hochdruckentladungslampe nach dem Oberbegriff des Anspruchs 1.

Bei derartigen Hochdruckentladungslampen kann es sich um Natriumhochdruckentladungslampen mit einem Entladungsgefäß aus Aluminiumoxidkeramik oder um Metallhalogenidentladungslampen mit einem Entladungsgefäß aus Quarzglas handeln.

Derartige Lampen mit hohen Leistungen (z.B. 250 W) benötigen bisher ein stabiles Haltegestell für das Entladungsgefäß, das aus vielen Einzelteilen zusammengesetzt ist.

Besonders bei Natriumhochdruckentladungslampen tritt das Problem auf, daß das keramische Entladungsgefäß einen außerordentlich hohen Ausdehnungskoeffizienten aufweist. Es ist wegen der hohen Betriebstemperaturen (ca. 1000 °C) daher notwendig, eine Anpassung an die unterschiedliche Ausdehnung (verglichen mit metallischem Haltegestell und gläsernem Außenkolben) vorzunehmen. Hierbei ist es wünschenswert, die axiale Ausrichtung des Entladungsgefäßes aufrechtzuerhalten, da derartige Lampen häufig in Reflektoren eingesetzt werden.

Hierbei mußte bisher das Problem der Wärmeausdehnung des Entladungsgefäßes und das Problem der sicheren elektrischen Verbindung zwischen Stromzuführung des Entladungsgefäßes und Haltegestell immer getrennt gelöst werden.

Aus der DE-A-29 35 980 ist bekannt, die Wärmeausdehnung mittels einer axialen Bohrung in einem Zylinder aus Isoliermaterial zu kompensieren. Der Zylinder ist mit einem Federband am Haltegestell befestigt. Andererseits erfolgt die elektrische Zuleitung über eine bewegliche offene 180°-Schleife aus dünnem Draht oder Metallfolie. Unerwünschte Schwingungen werden durch diese Anordnung nicht gedämpft.

In der US-A-3 882 346 wird die Wärmeausdehnung des Entladungsgefäßes von der axial angeordneten Schlaufe eines am Haltegestell befestigten Stützdrahtes aufgefangen. Die elektrische Verbindung zwischen Haltegestell und Stromzuführung wird durch ein elastisches Metallband hergestellt, das zugleich dämpfend auf Schwingungen wirkt. Dadurch, daß die Ebene des Metallbandes in der Lampenlängsachse liegt, finden diese Schwingungen quer zur Lampenachse statt, was die optischen Eigenschaften verschlechtert.

Der Erfindung liegt die Aufgabe zugrunde, den Aufbau des Haltegestells weiter zu vereinfachen. Diese Aufgabe wird durch die kennzeichnenden Merkmale des Anspruchs 1 gelöst.

Weitere Ausbildungen der Erfindungen, die besonders vorteilhaft sind, finden sich in den Unteransprüchen.

Die mit der Erfindung erzielbaren Vorteile bestehen insbesondere darin, daß eine Reduzierung der Teilezahl des Haltegestells die Fertigung auf einem Gestellmontageautomaten erleichtert. Weiterhin wird das Problem der Wärmeausdehnung und der elektrischen Verbindung gleichzeitig gelöst und unerwünschte Schwingungen werden nahezu ohne Auslenkung aus der Lampenachse gedämpft.

Ausführungsbeispiele der Erfindung sollen anhand von Zeichnungen im folgenden näher beschrieben werden.
- Figur 1: zeigt eine Natriumhochdrucklampe mit Stanzteil
- Figur 2: zeigt das Stanzteil in Vergrößerung
- Figur 3: zeigt eine andere Ausführungsform des Gestellaufbaus
- Figur 4: zeigt eine Metallhalogenidentladungslampe (ohne Außenkolben)
Figur 1 zeigt eine Natriumhochdruckentladungslampe 1 mit einer Leistungsaufnahme von 150 W. Sie weist einen zylindrischen Außenkolben 2 aus Hartglas mit Schraubsockel 3 auf. Am sockelfernen Ende des Außenkolbens ist ein Befestigungsnippel 4 für das Gestell 5 ausgeformt. Das Gestell weist zwei Zuführungsdrähte 6 auf, die voneinander isoliert mittels einer Tellereinschmelzung 7 in den Außenkolben vakuumdicht eingeschmolzen sind und in üblicher Weise mit dem Sockel 3 verbunden sind. Die Stromzuführungen 6 sind dreiteilig gegliedert. Das sockelseitige Endstück ist aus Nickel, das Mittelstück (Bereich der Durchführung) aus Wolfram und das sockelferne Endstück aus Nickel mit 2 %igem Manganzusatz oder nickelplattiertem Eisen gefertigt.

Im Innern des Außenkolbens, der auch elliptisch geformt sein kann, ist axial das Entladungsgefäß 8 aus durchscheinender Aluminiumoxid-Keramik angeordnet.

Einer der Zuführungsdrähte 6a ist in an sich bekannter Weise über einen weiteren U-förmig abgewinkelten Leitungsdraht 9 (aus Nickel mit 2 %igem Manganzusatz oder nickelplattiertem Eisen) mit der als Niob-Rohr ausgebildeten Stromzuführung 10a für die untere, d.h. sockelnahe Elektrode 11 des Entladungsgefäßes verbunden. Um eine sichere Verbindung zu gewährleisten, ist dabei der Zuführungsdraht 6a im 45°-Winkel so abgewinkelt, daß er an dem Leitungsdraht 9 an zwei Berührungspunkten verschweißt werden kann. Das sockelnahe Ende des Entladungsgefäßes 8 ist somit starr in der Lampenachse gehaltert. Die Stromzuführung ist jeweils mittels eines keramischen Endstopfens vakuumdicht in das Entladungsgefäß eingepaßt.

Der zweite Zuführungsdraht 6b ist in ebenfalls bekannter Weise mit einem Metallstützstab 12 verbunden, welcher parallel zum Entladungsgefäß 8 zum sockelfernen Ende des Außenkolbens 2 geführt ist. Der Zuführungsdraht 6b ist ebenfalls im 45°-Winkel abgewinkelt und mit dem Metallstützstab 12, der ein rechtwinklig abgebogenes Endteil aufweist, an zwei Berührungspunkten verschweißt. Das sockelferne Ende des Metallstützstabs 12 ist quer zur Lampenachse abgewinkelt und zu einem Teilkreis 13 gebogen, der den Befestigungsnippel 4 halternd umfaßt. In einer anderen Ausführungsform ohne Nippel ist der Durchmesser des Teilkreises so gewählt, daß er innen am sockelfernen Ende des Außenkolbens anliegt. Der Stützstab ist aus Nickel mit einem 2 %igen Manganzusatz oder aus nickelplattiertem Eisen gefertigt.

Die sockelferne Elektrode 14 des Entladungsgefäßes 8 ist über eine als Niob-Rohr ausgebildete sockelferne Stromzuführung 10b mit einem Blattfeder-Stanzteil 15 aus Edelstahl verbunden. Die Ebene des Stanzteils 15 ist dabei senkrecht zur Lampenachse angeordnet. Das Stanzteil 15 ist direkt mit dem Stützstab 12 des Gestells 5 über eine abgewinkelte Schweißplatte 16 durch Buckelschweißung verbunden. Die Schweißplatte weist hierzu drei Sicken (Buckel) auf.

Das Stanzteil 15 selbst ist in Figur 2 in Vergrößerung von oben dargestellt. Es besteht im wesentlichen aus einem stabilisierenden äußeren Rahmenteil 17 und einem innen angeordneten Zwischenteil 18. Das äußere Rahmenteil 17 wird von zwei Armen 19 gebildet, die gemeinsam an einer Seite eines plättchenartigen Ansatzstücks 21 angeformt sind, sich aufweiten und in zwei zueinander parallelen Abschnitten 20 enden. Das Ansatzstück 21 weist zur Montage am Gestell außerdem an einer anderen Seite die um 90° abgewinkelte Schweißplatte 16 auf. Die beiden Endabschnitte 20 sind mäanderförmig um 180° in Richtung zum Ansatzstück 21 zurückgeführt und über das Zwischenteil 18 miteinander verbunden. Das Zwischenteil 18 weist ein plättchenartiges Befestigungselement 22 auf, das mit einer zentralen Bohrung 23 versehen ist. Die Bohrung 23 ist in der eingebauten Lampe genau in der Lampenachse angeordnet (Fig. 1.). Sie ermöglich das Evakuieren des zentral aufgeschweißten Nb-Rohres beim Pumpprozeß der Lampen. Die Befestigung der oberen Stromzuführung 10b am Befestigungselement 22 erfolgt wiederum mittels Buckelschweißung, wobei das Befestigungselement 22 drei von der Mitte ausgehende Sicken (Buckel) 27 (in Fig. 2 erkennbar) zum besseren Verschweißen des Nb-Rohres mit dem Zwischenteil aufweist.

Alle Elemente des Stanzteils 15, außer der abgewinkelten Schweißplatte 16, liegen in einer Ebene. Im Lampenbetrieb dehnt sich das keramische Entladungsgefäß 8 entlang der Lampenachse in Richtung zum Befestigungsnippel 4 aus. Das Blattfeder-Stanzteil 15 kann dieser Ausdehnung folgen.

Man kann als Verbindungselement zwischen oberer Stromzuführung 10b und Stützstab 12 auch ein einfaches Blattfeder-Bandstück verwenden, das in einer Ebene senkrecht zur Lampenachse angeordnet ist und eine abgewinkelte Schweißplatte (s.o.) aufweist. Bei dieser Ausführungsform ist jedoch die Entfernung h1 zwischen der als Fixpunkt wirkenden Schweißplatte am Stützstab und dem entlang der Lampenachse sich ausdehnenden Entladungsgefäß relativ groß. Dieser lange "Hebelweg" h1 (in Fig. 2) hat im Vergleich zur bevorzugten Ausführungsform des Blattfeder-Teils als Stanzteil zwei Nachteile. Erstens führt er zu einem schlechteren Dämpfungsverhalten bei Schwingungen und zweitens kann bei sehr hohen Temperaturen und entsprechend großer Ausdehnung eine geringfügige seitliche Auslenkung des oberen Endes des Entladungsgefäßes stattfinden.

Bei der bevorzugten Ausführung als Stanzteil, wie oben beschrieben, wird der "Hebelweg" durch das stabile Rahmenteil gleichsam verkürzt und im wesentlichen federt nur das Zwischenteil gegen das Rahmenteil. Als "Hebelweg" ist dabei nur die etwa halb so lange Strecke h2 (Fig. 2) zwischen der 180°-Biegung am Endabschnitt 20 und der Bohrung 23 aufzufassen. Der kürzere Hebelweg verbessert die Dämpfungseigenschaften. Außerdem wird die seitliche Auslenkung des Entladungsgefäßes minimiert. Die Strecke h1 ist bei diesem Ausführungsbeispiel etwa 17 mm lang, die Strecke h2 ca. 9 mm lang.

Das Blattfeder-Stanzteil ermöglicht eine sichere elektrische Verbindung zwischen der oberen Stromzuführung und dem Stützstab des Haltegestells (über die Schweißplatte 16 und über die Schweißsicken 27 in der Nähe der Bohrung 23). Gleichzeitig kann es der Wärmeausdehnung des Entladungsgefäßes im Betrieb folgen (ca. 1 mm) und dämpft unerwünschte Schwingungen.

Figur 3 zeigt eine andere Ausführungsform des Haltegestells der Natriumhochdrucklampe. Die Bezugszeichen entsprechen in ihrer Bedeutung der Figur 1. Im Unterschied zur Figur 1 ist jetzt nicht nur die obere Stromzuführung 10b, sondern auch die untere Stromzuführung 10a über ein Blattfederstanzteil 15 mit dem Haltegestell 5 verbunden. Die Schweißplatte 16 des zusätzlichen Stanzteils 15 ist dabei direkt mit dem ersten Zuführungsdraht 6a verbunden.

Eine andere Ausführung ist in Figur 4 gezeigt. Dabei handelt es sich um eine an sich bekannte Metallhalogenidhochdruckentladungslampe mit Außenkolben (nicht gezeigt) und mit einem axial angeordneten Entladungsgefäß 24 aus Quarzglas, das an seinen beiden Enden Quetschdichtungen aufweist, in die Stromzuführungen 25a, b aus Molybdändraht vacuumdicht eingeschmolzen sind. Derartige Lampen sind beispielsweise in der EP-A-173 235 und in der EP-A-145 072 beschrieben. Erfindungsgemäß ist die obere Stromzuführung 25b mit dem Stützstab 12 des Haltegestells 5 wieder über ein Blattfeder-Stanzteil 15' verbunden. Es entspricht im wesentlichen wieder der in Figur 2 gezeigten Ausführungsform. Aufgrund des im Vergleich zum Niob-Rohr (Durchmesser 3,5 mm) wesentlich kleineren Durchmessers des Molybdändrahtes (ca. 0,8 bis 1,0 mm) ist jedoch das Befestigungselement 22' mit einer um 90° abgewinkelten Schweißplatte 26 ausgestattet, an dem die Stromzuführung 25b befestigt ist. Die Schweißplatte 26 ähnelt der gestellseitigen Schweißplatte 16' . Diese Art der Befestigung läßt sich auch bei Natriumhochdrucklampen verwenden, die anstatt einer rohrartigen Stromzuführung eine Stromzuführung aus Draht aufweisen (vgl. z.B. EP-A-160 445). Im Außenkolben kann ein Getterring und/oder ein Getterpellet angebracht sein.

## Patentansprüche

1. Hochdruckentladungslampe (1), bestehend aus
- einem Außenkolben (2) aus Glas
- einem rohrförmigen Entladungsgefäß (8) aus durchsichtigem Material, das zwei axial ausgerichtete Elektroden (11, 14) und eine Gasfüllung enthält
- einem Sockel (3)
- einem Haltegestell (5), das das Entladungsgefäß (8) im Inneren des Außenkolbens (2) in axialer Richtung hält, und das im wesentlichen zwei vakuumdicht in den Außenkolben (2) eingeschmolzene Zuführungsdrähte (6a, 6b) aufweist, von denen einer mit einem parallel zum Entladungsgefäß (8) ausgerichteten Metallstützstab (12) elektrisch-leitend verbunden ist, wobei der Stab (12) am sockelfernen Ende des Außenkolbens befestigt ist
- zwei axial aus dem Entladungsgefäß (8) herausgeführte Stromzuführungen (10a, 10b), die mit dem Haltegestell (5) elektrisch-leitend verbunden sind,
dadurch gekennzeichnet, daß zumindest die sockelfern angeordnete Stromzuführung (10b) über ein im wesentlichen ebenes Blattfeder-Teil (15) mit dem Haltegestell (5) elektrisch-leitend und mechanisch-starr verbunden ist, wobei die Ebene des Blattfeder-Teils senkrecht zur Lampenachse angeordnet ist.

2. Hochdruckentladungslampe nach Anspruch 1, dadurch gekennzeichnet, daß das Blattfeder-Teil ein Stanzteil (15) mit einem stabilisierenden äußeren Rahmenteil (17) und einem dagegenfedernden inneren Zwischenteil (18) ist.

3. Hochdruckentladungslampe nach Anspruch 2, dadurch gekennzeichnet, daß das Stanzteil (15) ein plättchenartiges Ansatzstück (21) zur Montage am Haltegestell (5) aufweist, an das zwei Arme (19) angeformt sind, die das äußere Rahmenteil (17) bilden.

4. Hochdruckentladungslampe nach Anspruch 3, dadurch gekennzeichnet, daß die beiden Arme (19) in zwei zueinander parallelen Abschnitten (20) enden, die über ein mäanderförmig gebogenes Zwischenteil (18) miteinander verbunden sind.

5. Hochdruckentladungslampe nach Anspruch 2, dadurch gekennzeichnet, daß an das Zwischenteil (18) ein plättchenartiges Befestigungselement (22) zur Montage der sockelfernen Stromzuführung (10b) angeformt ist.

6. Hochdruckentladungslampe nach Anspruch 4, dadurch gekennzeichnet, daß das Befestigungselement (22) mit einer zentralen Bohrung (23) versehen ist, die in der Lampenachse liegt.

7. Hochdruckentladungslampe nach Anspruch 1, dadurch gekennzeichnet, daß beide Stromzuführungen (10a, 10b) über ein Blattfeder-Teil mit dem Haltegestell (5) verbunden sind.

8. Hochdruckentladungslampe nach Anspruch 3, dadurch gekennzeichnet, daß der Abstand h2 zwischen dem freien Ende der Endabschnitte (20) und der Lampenachse etwa halb so groß ist wie der Abstand h1 zwischen Lampenachse und Ansatzstück (21).

## Claims

1. High-pressure discharge lamp (1) consisting of
- an outer bulb (2) of glass,
- a tubular discharge vessel (8) of transparent material, which contains two axially aligned electrodes (11, 14) and a gas filling,
- a cap (3),
- a holder frame (5) which retains the discharge vessel (8) in the axial direction in the interior of the outer bulb (2), and which essentially has two lead wires (6a, 6b) sealed into the outer bulb (2) in a vacuum-tight fashion of which one is connected in an electrically conductive fashion to a metal support rod (12) aligned parallel to the discharge vessel (8), the rod (12) being secured on the end of the outer bulb remote from the cap, and
- two supply leads (10a, 10b) which are led out axially from the discharge vessel (8) and are connected to the holder frame (5) in an electrically conductive fashion,
characterised in that at least the supply lead (10b) arranged remote from the cap is connected in an electrically conductive and mechanically rigid fashion to the holder frame (5) via an essentially flat leaf spring part (15), the plane of the leaf spring part being arranged perpendicular to the lamp axis

2. High-pressure discharge lamp according to Claim 1, characterised in that the leaf spring part is a stamping (15) having a stabilising outer frame part (17) and an inner intermediate part (18) sprung with respect thereto.

3. High-pressure discharge lamp according to Claim 2, characterised in that the stamping (15) has a plate-like joining piece (21) for mounting on the holder frame (5) and on which there are integrally formed two arms (19) which form the outer frame part (17).

4. High-pressure discharge lamp according to Claim 3, characterised in that the two arms (19) terminate in two mutually parallel sections (20) which are connected to one another via an intermediate part (18) bent in a meandering fashion.

5. High-pressure discharge lamp according to Claim 2, characterised in that integrally formed on the intermediate part (18) is a plate-like securing element (22) for mounting the supply lead (10b) remote from the cap.

6. High-pressure discharge lamp according to Claim 4, characterised in that the securing element (22) is provided with a central bore (23) which is situated on the lamp axis.

7. High-pressure discharge lamp according to Claim 1, characterised in that the two supply leads (10a, 10b) are connected to the holder frame (5) via a leaf spring part.

8. High-pressure discharge lamp according to Claim 3, characterised in that the distance h2 between the free end of the end sections (20) and the lamp axis is approximately half as large as the distance h1 between the lamp axis and the joining piece (21).

## Revendications

1. Lampe à décharge à haute pression (1) constituée par
- une ampoule extérieure (2) en verre,
- une enceinte tubulaire de décharge (8) réalisée en un matériau transparent et qui contient deux électrodes axiales (11,14) et un gaz de remplissage,
- un culot (3),
- un support de retenue (5), qui maintient l'enceinte de décharge (8) à l'intérieur de l'ampoule extérieure (2) dans la direction axiale et qui possède essentiellement deux fils d'alimentation (6a,6b), qui sont fixés par fusion d'une manière étanche au vide dans l'ampoule extérieure (2) et dont l'un est raccordé d'une manière électriquement conductrice à une tige de support métallique (12) alignée parallèlement à l'enceinte de décharge (8), la tige (12) étant fixée à l'extrémité, éloignée du culot, de l'ampoule extérieure,
- deux éléments d'alimentation en courant (10a,10b), qui sont ressortis axialement hors de l'enceinte de décharge (8) et sont raccordés d'une manière électriquement conductrice au support de retenue (5),
caractérisée par le fait qu'au moins l'élément d'alimentation en courant (10b), disposé dans une position éloignée du culot, est raccordé d'une manière électriquement conductrice et rigide mécaniquement au support de retenue (5), par l'intermédiaire d'un élément de ressort à lame sensiblement plat (15), le plan de l'élément de ressort à lame étant perpendiculaire à l'axe de la lampe.

2. Lampe à décharge à haute pression suivant la revendication 1, caractérisée par le fait que l'élément de ressort à lame est une pièce découpée (15) possédant un élément de cadre extérieur stabilisateur (17) et un élément intermédiaire intérieur (18) à caractéristique d'élasticité par rapport au cadre..

3. Lampe à décharge à haute pression suivant la revendication 2, caractérisée par le fait que la pièce découpée (15) est un élément rapporté en forme de plaquette (21) destiné à être monté sur le support de retenue (5), et sur lequel sont formés deux bras (19) qui constituent l'élément de cadre extérieur (17).

4. Lampe à décharge à haute pression suivant la revendication 3, caractérisé par le fait que les deux bras (19) se terminent par deux sections parallèles (20), qui sont reliées entre elles par un élément intermédiaire (18) replié avec une forme sinueuse.

5. Lampe à décharge à haute pression suivant la revendication 2, caractérisée par le fait qu'un élément de fixation en forme de plaquette (22) pour le montage de l'élément d'alimentation en courant (10b) éloigné du culot est formé sur l'élément intermédiaire (18).

6. Lampe à décharge à haute pression suivant la revendication 4, caractérisé par le fait que l'élément de fixation (22) est pourvu d'un perçage central (23), qui s'étend sur l'axe de la lampe.

7. Lampe à décharge à haute pression suivant la revendication 1, caractérisée par le fait que les deux éléments d'alimentation en courant (10a,10b) sont raccordés au châssis de retenue (5) par l'intermédiaire d'un élément de ressort à lame.

8. Lampe à décharge à haute pression suivant la revendication 3, caractérisée par le fait que la distance h2 entre l'extrémité libre des sections d'extrémité (20) et l'axe de la lampe est égale approximativement à la moitié de la distance h1 entre l'axe de la lampe et l'élément rapporté (21).
